# EUROPÄISCHE PATENTSCHRIFT

(11) **EP 2 158 961 B1**
(45) Veröffentlichungstag und Bekanntmachung des Hinweises auf die Patenterteilung: **07.09.2011**
(21) Anmeldenummer: 09168659.2
(22) Anmeldetag: 26.08.2009
(51) Int. Cl.: B01F 3/18, B01F 9/00, B01F 7/00

(54) **Mischvorrichtung sowie Mischvorrichtungsanordnung**
Mixing device and mixing device assembly
Dispositif de mélange et agencement de dispositif de mélange

(30) Priorität: 30.08.2008 DE 202008011606 U
(43) Veröffentlichungstag der Anmeldung: 03.03.2010
(73) Patentinhaber: Dr. HERFELD GmbH & Co. KG, D-58809 Neuenrade (DE)
(72) Erfinder: Rüberg, Wolfgang, 58708 Menden (DE); Tölle, Ulrich, 32760 Detmold (DE)
(74) Vertreter: Haverkamp, Jens

(56) Entgegenhaltungen:
- EP-A1- 0 648 526
- FR-A1- 2 567 415
- FR-A1- 2 623 103
- JP-A- 11 147 032
- US-A- 3 224 741

## Beschreibung

Gegenstand der Erfindung ist eine Mischvorrichtung mit einer gegenüber einem Grundgestell schwenkbar gelagerten Einrichtung zum Erzeugen eines Mischgutstroms innerhalb eines, ein Festkörpermischgut enthaltenden, eine oberseitige Öffnung aufweisenden Mischbehälters, welche Mischgutstrom-Erzeugungseinrichtung über ein Verschlusselement zum Verschließen der oberseitigen Öffnung des Mischbehälters sowie über ein oder mehrere Anschlussmittel zum Anschließen eines das Mischgut enthaltenden Mischbehälters verfügt. Die Erfindung betrifft ferner eine Mischvorrichtungsanordnung mit einer solchen Mischvorrichtung und einem Mischbehälter.

Bei derartigen Mischvorrichtungen handelt es sich um industrielle Mischer, die zum Mischen von Schüttgut, etwa von pulverförmigem Schüttgut, zum Erstellen von Kunststoffgranulatgemischen eingesetzt werden. Ein solcher Mischer ist beispielsweise aus DE 197 08 075 C1 bekannt. Diese vorbekannte Mischvorrichtung verfügt über eine Mischgutstrom-Erzeugungseinrichtung, mit der das innerhalb des Mischbehälters befindliche Mischgut unter Ausbildung eines Mischgutstromes in Bewegung versetzt wird. Der Mischbehälter dieser Mischvorrichtung besteht aus zwei Teilen, wobei der eine Mischbehälterteil das zu mischende Mischgut enthält und der andere Mischbehälterteil der Mischgutstrom-Erzeugungseinrichtung zugeordnet ist. Beide Mischbehälterteile sind zumindest in ihrem aneinander angrenzenden Bereich zylinderförmig konzipiert. Das der Mischgutstrom-Erzeugungseinrichtung zugeordnete Mischbehälterteil verfügt über einen nach außen abragenden Anschlussflansch, an die oberseitige Öffnung des anderen Mischbehälterteils durch pneumatische Drehverschlüsse anschließbar ist. Das andere Mischbehälterteil trägt unterseitig Rollen und kann, wenn nicht an das der Mischgutstrom-Erzeugungseinrichtung zugeordnete Mischbehälterteil angeschlossen, über diese bewegt werden. Das der Mischgutstrom-Erzeugungseinrichtung zugeordnete Mischbehälterteil ist zum Erzeugen eines Mischgutstromes durch ein auf die rückwärtige Außenseite dieses Mischbehälterteils wirkendes Reibrad rotatorisch angetrieben. Eine Durchmischung des in dem aus den beiden Mischbehälterteilen zusammengesetzten Mischbehälters erfolgt somit durch die Drehmitnahme des Mischgutes an der Mischbehälterwand. Zusätzlich können innerhalb des der Mischgutstrom-Erzeugungseinrichtung zugehörigen Mischbehälterteils motorisch angetriebene Dispergierwerkzeuge angeordnet sein. Die Mischgutstrom-Erzeugungseinrichtung dieser vorbekannten Mischvorrichtung ist um eine horizontal liegende Schwenkachse gegenüber einem Grundgestell kippbar, um den Mischbehälter für die Zwecke der Durchmischung in eine über Kopf geneigte Schräglage zu bringen. In dieser Mischlage ist eine größere Innenfläche des aus den beiden Behälterteilen zusammengesetzten Mischbehälters auf das darin befindliche Mischgut zum Erzeugen eines Mischgutstromes in Kontakt gebracht. Bei dieser Mischvorrichtung ist es erforderlich, die Drehbewegung der Mischgutstrom-Erzeugungseinrichtung und damit von dem dieser Einrichtung zugehörigen Mischbehälterteils auf den anderen Mischbehälterteil zu übertragen.

In der Praxis wird eine solche Mischvorrichtung zum Mischen unterschiedlicher Mischgüter eingesetzt, die nacheinander gemischt werden sollen. Diese werden in dem mit Rollen versehenem Mischbehälterteil an die Mischvorrichtung herangefahren, an den mischvorrichtungsseitigen Mischbehälterteil angeschlossen, in die Mischstellung verschwenkt und für eine vorgesehene Zeitdauer in Drehbewegung versetzt. Nach Abschluss des Mischvorganges wird der Mischbehälter in seiner Ausgangslage zurückgeschwenkt und der mit Rollen versehene Mischbehälterteil von dem anderen Mischbehälterteil gelöst und weggefahren. Für den Fall, dass in einem nächsten Mischprozess mit dieser Mischvorrichtung ein anderes Mischgut gemischt werden soll, ist es erforderlich, sämtliche mit dem zuvor gemischten Mischgut in Kontakt befindlichen Teile der Mischgutstrom-Erzeugungseinrichtung zu säubern. Dieses betrifft den der Mischgutstrom-Erzeugungseinrichtung zugehörigen Behälterteil, die Dispergierwerkzeuge sowie die Antriebswelle, auf der die Dispergierwerkzeuge sitzen. Neben einem Reinigen dieser Teile der Mischvorrichtung ist nach Entnahme des gemischten Mischgutes aus dem mit Rollen versehenen Mischbehälterteil auch dieser zu reinigen, bevor in diesen ein anderes zu mischendes Mischgut eingefüllt werden kann. Die bei einem Betrieb einer solchen Mischvorrichtung notwendige Reinigungszeit beträgt ein Vielfaches der eigentlichen Mischzeit. Um eine sorgfältige Reinigung durchzuführen, müssen mitunter zwei Stunden veranschlagt werden. Das Mischen selbst dauert dagegen oftmals nur wenige Minuten.

Neben Mischvorrichtungen, wie diese aus der DE 197 08 075 C1 bekannt geworden sind, sind auch solche bekannt, bei denen der Mischgutstrom nicht durch Rotation des Mischbehälters um seine Längsachse, sondern durch innerhalb des ansonsten ruhenden Mischbehälters rotatorisch angetriebene Mischwerkzeuge erzeugt wird. Auch derartige Mischvorrichtungen verfügen über zwei, nach ihrer Verbindung den Mischbehälter bildende Mischbehälterteile. Der zum Reinigen notwendige Aufwand entspricht demjenigen der zuvor beschriebenen Mischvorrichtung.

Dokument EP-A-0 648 526 offenbart eine Mischvorrichtung gemäß dem Oberbegriff des Anspruchs 1. Ausgehend von diesem diskutierten Stand der Technik liegt der Erfindung daher die Aufgabe zugrunde, eine eingangs genannte Mischvorrichtung dergestalt weiterzubilden, dass bei dieser insbesondere die Reinigungsarbeiten weniger zeitaufwendig sind.

Gelöst wird diese Aufgabe durch eine eingangs genannte, gattungsgemäße Mischvorrichtung mit den Merkmalen des Anspruchs 1, bei der das oder die Anschlussmittel zum Anschließen des Mischbehälters an die Mischgutstrom-Erzeugungseinrichtung funktional von dem Verschlusselement getrennt angeordnet sind und zu diesem Zweck die Mischgutstrom-Erzeugungseinrichtung über eine zumindest ein Kupplungsglied aufweisende Anschlusseinrichtung verfügt, wobei das zumindest eine Kupplungsglied mit Abstand zu dem oberseitigen Öffnungsbereich des Mischbehälters an diesen anschließbar ist.

Bei dieser Mischvorrichtung ist eine räumliche Trennung zwischen dem der Mischgutstrom-Erzeugungseinrichtung zugeordneten Verschlusselement zum Verschließen der oberseitigen Öffnung eines Mischbehälters und dem oder den Anschlussmitteln zum Anschließen des Mischbehälters an die Mischgutstrom-Erzeugungseinrichtung vorgesehen. Zu diesem Zweck verfügt die Anschlusseinrichtung über ein oder mehrere Kupplungsglieder, die mit Abstand zur oberseitigen Öffnung des Mischbehälters an diesen anschließbar sind. Eine Beabstandung der Kupplungsglieder von der oberseitigen Öffnung des Mischbehälters kann in radialer Richtung und/oder in Richtung der Längsachse des Mischbehälters vorgesehen sein. Bei dieser Mischvorrichtung braucht typischerweise über das Verschlusselement kein Drehmoment auf einen daran anzuschließenden Mischbehälter übertragen werden. Dieses erfolgt mit der Anschlusseinrichtung, für den Fall, dass ein Drehmoment von dem Verschlusselement der Mischgutstrom-Erzeugungseinrichtung auf den Mischbehälter übertragen werden soll. Das Verschlusselement als solches kann daher sehr einfach ausgebildet sein. Letztendlich ist es ausreichend, als Verschlusselement eine Platte oder einen Deckel vorzusehen, der unter Zwischenschaltung eines Dichtelementes in die oberseitigen Öffnung des Mischbehälters eingreift. Eine Abdichtung kann im Behälterstutzen erfolgen, so etwa durch Vorsehen einer aufblasbaren, in radialer Richtung gegen die Innenwandung der Öffnung wirkenden aufblasbaren Dichtung. Bei einem derart konzipierten Verschlusselement werden Todräume im Behälter vermieden. Grundsätzlich ebenfalls möglich ist, das Verschlusselement dergestalt zu konzipieren, damit dieses auf der Oberseite eines die Öffnung einfassenden Flansches anliegt, und zwar unter einer durch die Anschlusseinrichtung bereitgestellten Vorspannung. Zu reinigen ist bei einer solchen Mischvorrichtung somit nur noch das hinsichtlich seiner Geometrie typischerweise sehr einfach ausgebildete Verschlusselement und das oder die gegebenenfalls dieses durchgreifenden Mischwerkzeuge. Insbesondere brauchen bei dieser Mischvorrichtung nicht die ansonsten mit dem Mischgut in Kontakt gebrachten Anschlusseinrichtungen gereinigt werden, da diese sich außerhalb und mit Abstand von der oberen Öffnung des Mischbehälters befinden.

Die vorgeschriebene Konzeption des Mischbehälters hat zudem den Vorteil, dass als Mischbehälter grundsätzlich jedweder Behälter eingesetzt werden kann, dessen Öffnung durch das Verschlusselement verschließbar ist und der durch die Anschlusseinrichtung ergriffen werden kann. Somit kann mit dieser Mischvorrichtung auch ein als Schüttgutcontainer konzipierter Behälter als Mischbehälter eingesetzt werden, ohne dass ein Umfüllen des zu mischenden Mischgutes in einen Mischbehälter notwendigen wäre. Dementsprechend entfällt bei einer derartigen Mischvorrichtung auch das Reinigen eines zu dem der Mischvorrichtung zugeordneten Mischbehälterteil komplementären Mischbehälterteils.

Zum Anschließen eines als Mischbehälter dienenden Behälters an die Mischgutstrom-Erzeugungseinrichtung verfügt die Mischvorrichtung vorzugsweise über zwei oder mehr Anschlussarme mit jeweils einem Kupplungsglied. Das Kupplungsglied jedes Anschlussarmes ist durch einen eigenen oder durch einen gemeinsamen Aktor in seiner durch den Aktor definierten Bewegungsrichtung bewegbar. Das oder die Kupplungsglieder sind vorzugsweise ausgeführt, damit diese einen Absatz des Mischbehälters formschlüssig hintergreifen und damit dieser anschließend durch Betätigen des oder Aktoren an das Verschlusselement der Mischgutstrom-Erzeugungseinrichtung herangeführt werden. Als Aktoren können beispielsweise Spindelhubgetriebe vorgesehen sein, deren Gewindespindel jeweils in einem Anschlussarm angeordnet sind. Anstelle eines Spindelhubgetriebes können neben zahlreichen anderen möglichen Ausgestaltungen zum Anschließen des Mischbehälters an die Mischgutstrom-Erzeugungseinrichtung auch motorisch bewegte Zahnstangen oder preumatisch oder hydraulisch betätigte Zylinder dienen, an denen jeweils ein Kupplungsglied angeschlossen ist. Durch translatorische Bewegen der Zahnstangen werden die das oder die Kupplungsglieder entsprechend bewegt.

Die Mischgutstrom-Erzeugungseinrichtung kann konzipiert sein, dass das in dem an diese angeschlossenen Mischbehälter befindliche Mischgut durch die Mantelreibung des Mischbehälters erzeugt wird und zu diesem Zweck der Mischbehälter in eine Rotationsbewegung um seine Längsachse versetzt wird. Gleichfalls ist es möglich, eine Mischbewegung im Wege eines Mischgutstromes durch ein oder mehrere, innerhalb des Mischbehälters angeordnete Mischwerkzeuge zu erzeugen. Derartige Mischwerkzeuge sitzen typischerweise auf einer motorisch angetriebenen Welle, die ihrerseits das Verschlusselement entsprechend abgedichtet durchgreift. Bei einer solchen Konzeption sind das oder die Mischwerkzeuge ausgelegt, um durch die oberseitige Öffnung eines das zu mischende Mischgut enthaltenden Behälters - dem Mischbehälter - eingeführt werden zu können. Verfügt ein solcher Mischbehälter als oberseitige Öffnung beispielsweise nur über ein Mannloch, sind das oder die Mischwerkzeuge konzipiert, um durch dieses Mannloch im Zuge des Anschließens dieses Behälters an das Verschlusselement bzw. die Mischgutstrom-Erzeugungseinrichtung hindurchgeführt werden zu können. Wird zum Erzeugen des Mischgutstromes ein vom Durchmesser her größeres Mischwerkzeug als der Durchmesser eines solchen Mannloches benötigt, ist dieses beispielsweise entsprechend klappbar ausgebildet. Bei Vorsehen eines Mischwerkzeugs als Mischwerkzeug können dessen Flügel gegenüber der Mischwerkzeugnabe abklappbar sein. Da bei einer Konzeption einer solchen Mischvorrichtung, insbesondere wenn der Mischgutstrom durch in dem Mischbehälter eingreifende Werkzeuge erzeugt werden soll, der Mischvorgang selbst in einer Überkopfanordnung durchgeführt wird und zu diesem Zweck der Mischbehälter zusammen mit der Mischgutstrom-Erzeugungseinrichtung um eine horizontal liegende Schwenkachse gegenüber einem Grundgestell gekippt wird, braucht die das oder die Mischwerkzeuge tragende Welle nur eine kurze Erstreckung aufzuweisen. Durch das Schwenken der aus Mischbehälter und Mischgutstrom-Erzeugungseinrichtung gebildeten Einheit in ihre Mischstellung befinden sich die Mischwerkzeuge dann in einer unteren, von dem Mischgut bedeckten Position.

Nachfolgend ist die Erfindung anhand eines Ausführungsbeispiels unter Bezugnahme auf die beigefügten Figuren beschrieben. Es zeigen:
- **Fig. 1:**: Eine Mischvorrichtung in einer perspektivischen Ansicht mit einem als Mischbehälter vorgesehenen, in Position gebrachten Schüttgutbehälter,
- **Fig. 2:**: Eine schematisierte Schnittdarstellung durch den oberen Abschlussbereich des Schüttgutbehälters nach Anschlie- ßen desselben an die Mischvorrichtung der Figur 1 und nach Verschwenken desselben in seine Mischstellung,
- **Fig. 3:**: Eine Darstellung entsprechend derjenigen der Figur 2 mit einem Verschlusselement gemäß der Erfindung,
- **Fig. 4:**: die Mischvorrichtung der Figur 1 mit dem daran ange- schlossenen Schüttgutbehälter in einer perspektivischen Ansicht während des Mischvorganges und
- **Fig. 5a, 5b:**: eine Teilschnittdarstellung einer Mischeinrichtung mit ei- nem in längsaxialer Richtung der Antriebswelle verstellba- ren Mischwerkzeug in einer ersten Stellung (Figur 5a) und in einer weiteren Stellung (Figur 5b).

Eine Mischvorrichtung 1 verfügt über ein Grundgestell 2, an dem mittels eines Schwenkrahmens 3 eine insgesamt mit dem Bezugszeichen 4 gekennzeichnete Mischgutstrom-Erzeugungseinrichtung schwenkbar angelegt ist. Die Mischgutstrom-Erzeugungseinrichtung 4 ist ihrerseits innerhalb des Schwenkrahmens 3 schwenkbar gelagert. Die Schwenkachse der Mischgutstrom-Erzeugungseinrichtung 4 innerhalb des Schwenkrahmens 3 ist mit dem Bezugszeichen 5 gekennzeichnet. Die Schwenkachse des Schwenkrahmens 3 gegenüber dem Grundgestell 2 ist mit dem Bezugszeichen 6 gekennzeichnet. Beide Schwenkachsen 5, 6 sind rechtwinklig zueinander in einer horizontal verlaufend Ebene angeordnet. Mithin ist die Mischgutstrom-Erzeugungseinrichtung 4 kardanisch gegenüber dem Grundgestell 2 gelagert. Das Grundgestell 2 verfügt über zwei Ständer 7, 8, die jeweils als U-förmige Profile ausgeführt sind. In dem Ständer 7 ist ein Getriebemotor 9 angeordnet, durch den der Schwenkrahmen 3 um seine Schwenkachse 6 verschwenkt werden kann. Ein weiterer Getriebemotor 10 dient zum Verschwenken der Mischgutstrom-Erzeugungseinrichtung 4 um die Schwenkachse 5 innerhalb des Schwenkrahmens 3. Durch die Motoren 9, 10 kann die Mischgutstrom-Erzeugungseinrichtung 4 aufgrund ihrer kardanischen Lagerung innerhalb des jeweiligen Bewegungsspielraumes in jede beliebige Raumlage verschwenkt werden.

Die Mischgutstrom-Erzeugungseinrichtung 4 verfügt über einen Elektromotor 11, auf dessen Antriebswelle 12 ein propellerartig konzipiertes Mischwerkzeug 13 angeordnet ist. Die Flügel 14, 14.1 des Mischwerkzeuges 13 sind gegenüber der Mischwerkzeugnabe 15 klappbar. In Figur 1 befinden sich sind die Flügel 14, 14.1 in ihrer gegenüber der Mischwerkzeugnabe 15 abgeklappten Lage, in der die Längsachsen der Flügel 14, 14.1 parallel oder in etwa parallel zur Längsachse der Antriebswelle 12 verlaufen. Die radiale Erstreckung des Mischwerkzeuges 13 ist in der in Figur 1 gezeigten Stellung seiner Flügel 14, 14.1 daher wesentlich geringer als in der Benutzungsstellung, in der die Flügel 14, 14.1 ausgeschwenkt sind. Die abklappbare Konzeption der Flügel 14, 14.1 des Mischwerkzeuges 13 gestattet ein Einführen des Mischwerkzeuges 13 in einen Mischbehälter mit einer im Durchmesser relativ kleinen oberen Öffnung, die beispielsweise als Mannloch konzipiert sein kann.

Der Mischgutstrom-Erzeugungseinrichtung 4 ist eine bei dem dargestellten Ausführungsbeispiel zwei Anschlussarme 16, 16.1 aufweisende als Hubeinrichtung konzipierte Anschlusseinrichtung zugeordnet. Die Anschlussarme 16, 16.1 dienen zum Anschließen eines Mischbehälters 17 an die Mischvorrichtung 1. Als Mischbehälter 17 ist bei dem in Figur 1 dargestellten Ausführungsbeispiel ein herkömmlicher Schüttgutcontainer mit eckiger Umfangsgeometrie vorgesehen. Der Mischbehälter 17 verfügt oberseitig über eine als Befüll- und Reinigungsöffnung konzipierte Öffnung 18. Diese dient zum Befüllen des Mischbehälters 17 mit dem zu mischenden Schüttgut, bei dem es sich beispielsweise um Kunststoffgranulate handeln kann. Der Mischbehälter 17 weist des Weiteren eine nicht näher dargestellte unterseitige, mit einem Verschluss versehene Abzugsöffnung auf, über die der Mischbehälter 17 entleert werden kann. Der Mischbehälter 17 verfügt über ein rahmenartig ausgebildetes Mischbehältergestell 19. Das Mischbehältergestell 19 kann stapelbar konzipiert sein. Teil des Mischbehältergestells 19 sind zwei mit Abstand zueinander angeordnete, den unteren Abschluss bei dem dargestellten Ausführungsbeispiel bildende Streben 20, 20.1. Diese sind an allen vier Seiten des Mischbehältergestells 19 angeordnet. Die Streben 20, 20.1 sind mit Abstand zueinander angeordnet und definieren durch ihren Abstand jeweils eine Aufnahme 21, 21.1. Die Aufnahmen 21, 21.1 dienen zur Aufnahme jeweils eines, einem jeden Anschlussarm 16 bzw. 16.1 zugeordneten Kupplungsgliedes 22, 22.1. Der Mischbehälter 17 ist mit seinem Mischbehältergestell 19 und seinen Streben 20, 20.1 zwischen die beiden Anschlussarme 16, 16.1 mit ihren darin angeordneten Kupplungsgliedern 22, 22.1 eingeschoben worden. Die Kupplungsglieder 22, 22.1 sind jeweils angeschlossen an eine Spannstange 23, 23.1, mit denen diese translatorisch mit den Spannstangen 23, 23.1 bewegt werden können. Angetrieben sind die Spannstangen 23, 23.1 jeweils durch einen getrieblich untersetzten Elektromotor 24, 24.1. Die Spannstangen 23, 23.1 sind gehalten und geführt in den U-förmig konzipierten Anschlussarmen 16, 16.1, die zueinander weisend offen ausgeführt sind. Mit der als Hubvorrichtung ausgebildeten Anschlusseinrichtung, können Mischbehälter bzw. Mischbehältergestelle, Container oder andere Behälter, in denen sich zu mischendes Gut befindet, unterschiedlicher Bauhöhe an die Mischgutstrom-Erzeugungseinrichtung 4 angeschlossen werden.

Die Kupplungsglieder 22, 22.1 hintergreifen somit den Mischbehälter 17 formschlüssig in ihrer Bewegungsrichtung an einem durch den jeweils oberen Streb 20 gebildeten Absatz. Werden die Spannstangen 23, 23.1 zum Anschließen des Mischbehälters 17 an die Mischvorrichtung 1 bzw. die Mischgutstrom-Erzeugungseinrichtung 4 heran bewegt, wird der Mischbehälter 17 in Richtung zur Mischgutstrom-Erzeugungseinrichtung 4 angehoben. Im Zuge dieser Bewegung wird das Mischwerkzeug 13 durch die oberseitige Öffnung 18 in das Innere des Mischbehälters 17 eingeführt. Zum Verschließen der Öffnung 18 des Mischbehälters 17 verfügt die Mischgutstrom-Erzeugungseinrichtung 4 über ein plattenartiges Verschlusselement 25, welches auf dem oberen, flanschartig ausgebildeten Abschluss 26 der Öffnung 18 anliegt, wenn der Mischbehälter 17 bestimmungsgemäß an die Mischgutstrom-Erzeugungseinrichtung 4 angeschlossen ist. Das Verschlusselement 25 liegt sodann, unter einer bestimmten Vorspannung stehend an dem Abschluss 26 der Öffnung 18 an. Bei dem dargestellten Ausführungsbeispiel ist in das Verschlusselement 25 ein Dichtring 27 eingelegt (vgl. Figur 2). Der Mischwerkzeug 13 ist von der zu dem Mischbehälter 17 weisenden Seite Verschlussplatte 25 abragend vorgesehen.

Zum Durchführen des eigentlichen Mischprozesses wird nach Anschließen des Mischbehälters 17 an die Mischgutstrom-Erzeugungseinrichtung 4 der Schwenkrahmen 3 verschwenkt, sodass die Einheit, gebildet aus Mischgutstrom-Erzeugungseinrichtung 4 und Mischbehälter 17, sich in einer Überkopfanordnung befindet. Typischerweise wird der Mischvorgang bei der Mischvorrichtung 1 begonnen, wenn der Schwenkrahmen 3 um 180° geschwenkt worden ist.

Diese Überkopfanordnung ist schematisiert in einem Ausschnitt in Figur 2 gezeigt. Durch die Überkopfanordnung ist das in dem Mischbehälter 17 enthaltene, zu mischende Mischgut auf den zuvor oberen und nunmehr unteren Abschluss des Mischbehälters 17 gefallen, sodass das Mischwerkzeug 13 von Mischgut umgeben ist. Durch die um 180° geschwenkte Anordnung haben sich die Flügel 14, 14.1 schwerkraftbedingt ausgeklappt und sind in dieser, in Figur 2 gezeigten Stellung, durch einen an der Mischwerkzeugnabe 13 angeordneten Anschlag gehalten. Der Mischbehälter 17 ist unter der von der Anschlusseinrichtung bereitgestellten Vorspannung in der in Figur 2 gezeigten Stellung mit dem Abschluss 26 seiner Mündung 18 gegen das plattenartige Verschlusselement 25 bzw. die darin eingelegte Dichtung 27 wirkend gehalten.

Zum Starten des Mischvorganges wird der Elektromotor 11 bestromt, sodass das als Propeller 13 ausgebildete Mischwerkzeug in Rotation versetzt wird. Dabei ist vorgesehen, das Mischwerkzeug 13 mit einer solchen Geschwindigkeit anzutreiben, dass das innerhalb des Mischbehälters 17 befindliche Mischgut zur Ausbildung eines Mischgutstromes bewegt wird. Bei Einsatz eines Mischwerkzeuges, wie in den Figuren gezeigt, bildet sich ein Mischthrombus aus.

Figur 3 zeigt den Mischbehälter 17 in seiner Überkopfanordnung und somit in seiner Mischstellung an die Mischgutstrom-Erzeugungseinrichtung 4 angeschlossen, jedoch im Unterschied zu der Darstellung der Figur 2 mit einem Verschlusselement 25' gemäß der Erfindung. Im Unterschied zu dem Verschlusselement 25 ist das Verschlusselement 25' in die Öffnung 18 des Mischbehälters 17 eingreifend konzipiert und zwar dergestalt, dass das in den Behälter 17 eingreifende Abschluss des Verschlusselementes 25' bündig mit dem Innenraum des Behälters abschließt. Das Verschlusselement 25' trägt an seinem in das Behälterinnere weisenden Ende einen in radialer Richtung wirkenden Dichtring 27'. Dieser wirkt gegen die Innenseite der Öffnung des Mischbehälters 17. Zum erleichterten Einführen des Verschlusselementes 25' in die Öffnung 18 des Mischbehälters 17 handelt es sich bei dem Dichtring 27' um eine bezüglich ihrer Dichtwirkung aktivierbare Dichtung, etwa eine pneumatisch oder hydraulisch aktivierbaren Dichtring, wie in dieser Figur vorgesehen. Die Aktivierungseinrichtung zum Aktivieren (Befüllen bzw. Entleeren) des Dichtringes 27 sind in der Figur nicht dargestellt. Bei der in Figur 3 gezeigten Konzeption ist eine Ausbildung von Todräumen vermieden.

Im Hinblick auf das Verschlusselement 25' ist darauf hinzuweisen, dass dieses lediglich in Bezug auf seine den unteren Abschluss des Mischbehälters 17 in seiner Figur 3 gezeigten Stellung bildende Seite zu reinigen ist, da sämtliche anderen Abschnitte dieses Verschlusselementes 25' nicht in Kontakt mit dem in dem Mischbehälter 17 befindlichen Mischgut stehen.

Da es sich bei dem Mischbehälter 17 um einen Schüttgutcontainer handelt, der eine quadratische Querschnittsgeometrie aufweist, ist die Innenkontur dieses Mischbehälters 17 entsprechend quadratisch. Dieses bedeutet, dass der Mischbehälter 17 im Bereich seiner Ecken über Bereiche verfügt, in denen sich Mischgut akkumulieren kann. Dieser Umstand wird bei dem Mischprozess genutzt, um diesen zu verbessern. Die kardanische Aufhängung der Mischgutstrom-Erzeugungseinrichtung 4 und des daran für die Durchführung des Mischprozesses angeschlossenen Mischbehälters 17, erlaubt es, dass der Mischbehälter 17 während des Mischprozesses um die Schwenkachsen 5, 6 verschwenkt werden kann. Auf diese Weise kann der Mischbehälter 17, wie beispielsweise in Figur 3 gezeigt, in unterschiedliche Raumlagen gebracht werden. Die Erzeugung des thrombusartigen Mischstroms im Inneren des Mischbehälters 17 bleibt durch die Rotation des Mischwerkzeuges 13 aufrechterhalten. Das Verschwenken des Mischbehälters 17 hat zur Folge, dass in Abhängigkeit von seiner Raumlage in den Ecken so genannte Mischtodzonen entstehen, in denen Mischgut akkumuliert und zunächst nicht mehr an dem Mischprozess weiter teilnimmt, jedenfalls so lange nicht, bis der Mischbehälter 17 in eine Raumlage gebracht worden ist, dass das in einem solchen Bereich akkumulierte Mischgut schwerkraftbedingt herausfällt. Dieses Herausfallenlassen von in einer solchen Todzone akkumulierten Mischgutes führt zu einer Erzeugung von Querturbulenzen innerhalb des Mischgutstromes, was wiederum den Vorgang des Durchmischens unterstützt. Dieses ausnutzend, kann eine wirksame bestimmungsgemäße Durchmischung auch bei kleineren Drehzahlen des Mischwerkzeuges 13 erfolgen, was sich wiederum günstig auf eine nicht gewünschte Erwärmung sowie ein schonendes Mischen des Mischgutes beim Vorgang des Mischens auswirkt.

Figur 4 zeigt die Mischvorrichtung 1 mit dem daran angeschlossenen Mischbehälter 17 in einer um die Achsen 5, 6 verschwenkten und gegenüber der Vertikalen geneigten Raumlage. Der Mischbehälter 17 ist, wie in Figur 3 durch die beispielhaft dargestellten Bewegungsbahnen 28 schematisiert gekennzeichnet in alle Richtungen verschwenkbar. Eine Bewegung des Mischbehälters 17 mit der daran angeschlossenen Mischgutstrom-Erzeugungseinrichtung 4 erfolgt in Abhängigkeit von der Innengeometrie des Mischbehälters 17 und/oder dem darin enthaltenen Mischgut. Eine Verstellbarkeit der Raumlage der aus Mischgutstrom-Erzeugungseinrichtung 4 und Mischbehälter 17 gebildeten Einheit erfolgt entsprechend einem vorgegebenen Bewegungsprotokoll. Das Bewegungsprotokoll kann konzipiert sein, dass der Mischbehälter 17 eine konstante Neigung aufweist und um den Schnittpunkt der Schwenkachsen 5, 6 herum bewegt wird. Gleichfalls ist es möglich, mit der Mischvorrichtung 1 den Mischbehälter 17 entlang einer Ebene in eine auch dreidimensional vorgesehene Pendelbewegung zu versetzen. Durch die kardanische Aufhängung kann das Bewegungsprotokoll den jeweiligen Anforderungen entsprechend konzipiert sein und Pendelbewegungen in beliebige Richtungen mit geraden und/oder kreisförmigen Bahnenbewegungen verbinden, wenn gewünscht.

Nach Beenden des Mischvorganges wird der Mischbehälter 17 in seine Ausgangsposition zurückgeschwenkt und von der Mischgutstrom-Erzeugungseinrichtung 4 durch Lösen der Anschlussmittel getrennt.

Soll anschließend ein Mischgut mit einer anderen Zusammensetzung mit der Mischvorrichtung 1 gemischt werden, braucht lediglich das Verschlusselement 25 und das Mischwerkzeug 13 gereinigt zu werden. Das andere Mischgut wird in seinem Transportcontainer herangeführt, in diesem wie vorstehend beschrieben gemischt und anschließend der weiteren Verwendung zugeführt.

Die vorbeschriebene Aufhängung der Mischgutstrom-Erzeugungseinrichtung macht deutlich, dass an diese grundsätzlich jedes Behältnis, in dem ein zu mischendes Schüttgut enthalten ist, an die Mischgutstrom-Erzeugungseinrichtung 4 angeschlossen werden kann. Insbesondere bedarf es nicht notwendigerweise eines Umfüllens des zu mischenden Mischgutes in einen eigens konzipierten Mischbehälter. Hierbei kann es sich auch um Säcke oder dergleichen handeln. Diese werden für den Vorgang des Mischens an einem entsprechend konzipierten Mischbehältergestell aufgehängt.

Für den Fall, dass der Abstand der Mischwerkzeuge von dem zum Verschließen der Mischbehälteröffnung vorgesehenen Verschlusselement relativ groß ist und/oder für den Fall, dass das oder die Mischwerkzeuge relativ tief in den Mischbehälter eingebracht werden sollen, kann vorgesehen sein, dass die Mischgutstrom-Erzeugungseinrichtung in Richtung der Längsachse der die Werkzeuge tragenden Antriebswelle im Bezug auf den Mischbehälter verstellbar ist. Eine solche Verstelleinheit 29 ist schematisiert in in Figur 5a wiedergegeben. Die Verstelleinheit 29 ist Teil einer im Übrigen nicht näher dargestellten Mischvorrichtung, die ebenso konzipiert ist wie die Mischvorrichtung 1 der Figuren 1 bis 4. Die Verstelleinheit 29 ist an ein Rahmenteil 30 angeschlossen, das um eine der Schwenkachse 5 der Mischvorrichtung 1 entsprechende Schwenkachse 5 schwenkbar ist. Abgebildet in Figur 5a ist die Montageplatte 31 mit dem Elektromotors E, der auf der Montageplatte 31 aufsitzt. Der Elektromotor E treibt die unterseitig aus der Verstelleinheit 29 austretende Antriebswelle 32 an, an deren freiem Ende das oder die Mischwerkzeuge angeordnet sind (in Figuren 5a, 5b nicht dargestellt). Der Elektromotor bildet mit seiner Flanschplatte 31 und einem zylindrischen Führungskörper F eine Baueinheit. Diese vorbeschriebene Baueinheit ist in einem zylindrischen Führungsring 33 in der durch den Doppelblockpfeil gekennzeichneten Richtung verstellbar. Figur 5a zeigt die Verstelleinheit 29 in ihrer abgesenkten Stellung, bei der die auf der Antriebswelle 32 sitzenden Mischwerkzeug am Tiefsten in einen an die Verstelleinheit 29 angeschlossenen Mischbehälter (nicht dargestellt) eingreifen. Angeschlossen an die aus Elektromotor E, Montageplatte 31 und innerhalb des Führungsrings 33 beweglichem Führungskörper F nebst Antriebswelle 32 umfassende Baueinheit sind bei dem dargestellten Ausführungsbeispiel zwei Spindeltriebe 34, 34.1, die für die Verstellung der vorbeschriebenen Baueinheit verantwortlich sind. Die Spindeltriebe 34, 34.1 sind jeweils durch einen Elektromotor (nicht dargestellt) angetrieben. An die gegenüber dem Führungsring 33 verstellbare Montageplatte 31 sind in radialer Richtung zwei sich radial erstreckende Laschen 35, 35.1 vorgesehen, die wiederum an den jeweiligen Spindelantrieb 34 bzw. 34.1 angeschlossen sind. Bei einem Betrieb der Spindeltriebe 34, 34.1 zum Bewegen der verstellbaren Baueinheit gegenüber dem Führungsring 33 wird diese Baueinheit in die ein oder andere Richtung bewegt, je nachdem, in welcher Richtung der Spindelantrieb angetrieben ist. Figur 5b zeigt die Verstelleinheit 29 in ihrer gegenüber der Stellung in Figur 5a angehobenen Stellung. In dieser Stellung sind die auf der Antriebswelle 32 sitzenden Mischwerkzeuge in Richtung zu der Öffnung des Mischbehälter oder je nach Konzeption des Mischbehälters aus diesem herausbewegt worden.

Unter Verwendung einer Verstelleinheit 29 oder einer mit derselben Funktionalität ist es möglich, die Bauhöhe einer Mischvorrichtung, auch eines solchen, wie zu den Figuren 1 bis 4 beschrieben, zu reduzieren. Dieses ermöglicht, dass der notwendige Hub zum Anschließen eines Mischbehälters an das Verschlusselement grundsätzlich nur ein kleineren Hubbetrag ausüben muss, da das Einbringen der Mischwerkzeuge in den Mischbehälter durch die Verstelleinheit zumindest teilweise übernommen werden kann. Gleichermaßen eignet sich das Vorsehen einer solchen Verstelleinheit auch dann, wenn im Unterschied zu dem Mischverfahren, wie zu der Mischvorrichtung der Figur 1 beschrieben, nicht in einer Überkopfstellung gemischt werden soll, sondern für den Mischvorgang der Mischbehälter in seiner ursprünglichen Position, verbleibt, und es sodann erforderlich ist, dass das oder die Mischwerkzeuge bis in den Bereich des Bodens eingefahren werden.

Es versteht sich, dass das beschriebene Mischwerkzeug mit seinen auch unabhängig von der in diesen Ausführungen konkret beschriebenen Anwendung eingesetzt werden kann.

Ohne den Umfang der Ansprüche zu verlassen, ergeben sich für einen Fachmann zahlreiche weitere Ausgestaltungsmöglichkeiten für die beanspruchte Mischvorrichtung. Beispielsweise können Zentriermittel vorgesehen sein, mit denen die oberseitige Öffnung eines Mischbehälters an die Mischgutstrom-Erzeugungseinrichtung angeschlossen werden können. Bei solchen Zentriermitteln kann es sich beispielsweise auch um solche handeln, die eine konische Verjüngung aufweisen und in die Öffnung des Mischbehälters hineingreifen.

### Bezugszeichenliste

- 1: Mischvorrichtung
- 2: Grundgestell
- 3: Schwenkarm
- 4: Mischgutstrom-Erzeugungseinrichtung
- 5: Schwenkachse
- 6: Schwenkachse
- 7: Ständer
- 8: Ständer
- 9: Getriebemotor
- 10: Getriebemotor
- 11: Elektromotor
- 12: Antriebswelle
- 13: Mischwerkzeug
- 14,14.1: Flügel
- 15: Mischwerkzeugnabe
- 16, 16.1: Anschlussarm
- 17: Mischbehälter
- 18: Öffnung
- 19: Mischbehältergestell
- 20, 20.1: Strebe
- 21, 21.1: Aufnahme
- 22, 22.1: Kupplungsglied
- 23, 23.1: Spannstange
- 24, 24.1: Elektromotor
- 25, 25': Verschlusselement
- 26: Abschluss
- 27, 27': Dichtring
- 28: Bewegungsbahn
- 29: Verstelleinheit
- 30: Rahmenteil
- 31: Montageplatte
- 32: Antriebswelle
- 33: Führungsring
- 34.34.1: Spindeltrieb
- 35: Lasche
- E: Elektromotor
- F: Führungskörper
- S: Schwenkachse

## Patentansprüche

1. Mischvorrichtung mit einer gegenüber einem Grundgestell (2) schwenkbar gelagerten Einrichtung (4) zum Erzeugen eines Mischgutstroms innerhalb eines, ein Festkörpermischgut enthaltenden, eine oberseitige Öffnung (18) aufweisenden Mischbehälters (17), welche Mischgutstrom-Erzeugungseinrichtung (4) über ein Verschlusselement (25') zum Verschließen der oberseitigen Öffnung (18) des Mischbehälters (17) sowie über ein oder mehrere Anschlussmittel zum Anschließen des Mischbehälters (17) verfügt, wobei das oder die Anschlussmittel zum Anschließen des Mischbehälters (17) an die Mischgutstrom-Erzeugungseinrichtung (4) funktional von dem Verschlusselement (25') getrennt angeordnet sind und zu diesem Zweck die Mischgutstrom-Erzeugungseinrichtung (4) über eine zumindest ein Kupplungsglied (22, 22.1) aufweisende Anschlusseinrichtung verfügt und wobei das zumindest eine Kupplungsglied (22, 22.1) mit Abstand zu dem oberseitigen Öffnungsbereich des Mischbehälters (17) an diesen anschließbar ist, **dadurch gekennzeichnet, dass** das Verschlusselement (25') zum Eingreifen in die oberseitige Öffnung (18) des Mischbehälters (17) ausgebildet ist und einen bezüglich seiner Dichtwirkung aktivierbaren Dichtring (27') zur radialen Wirkung gegen die Innenseite der oberseitigen Öffnung (18) des Mischbehälters (17) trägt.

2. Mischvorrichtung nach Anspruch 1, **dadurch gekennzeichnet, dass** die Anschlusseinrichtung zwei Anschlussarme (16, 16.1) mit jeweils einem durch einen Aktor (24, 24.1) bewegbaren Kupplungsglied (22, 22.1) umfasst.

3. Mischvorrichtung nach Anspruch 2, **dadurch gekennzeichnet, dass** als Aktor jeweils ein Spindeltrieb oder eine Spannstange (23, 23.1) vorgesehen ist.

4. Mischvorrichtung nach einem der Ansprüche 1 bis 3, **dadurch gekennzeichnet, dass** das Verschlusselement (25') einen geringeren Durchmesser aufweist als ein Außendurchmesser des an die Mischgutstrom-Erzeugungseinrichtung (4) anschließbaren Mischbehälters (17).

5. Mischvorrichtung nach Anspruch 4, **dadurch gekennzeichnet, dass** das Verschlusselement (25') zum Verschließen einer als oberseitige Öffnung (18) ausgebildeten Befüll- und Reinigungsöffnung des Mischbehälters (17) ausgeführt ist.

6. Mischvorrichtung nach einem der Ansprüche 1 bis 5, **dadurch gekennzeichnet, dass** die Mischgutstrom-Erzeugungseinrichtung (4) ein motorisch durch eine das Verschlusselement (25') durchgreifende Welle (12) angetriebenes Mischwerkzeug (13) aufweist.

7. Mischvorrichtung nach Anspruch 6, **dadurch gekennzeichnet, dass** das Mischwerkzeug nach Art eines Mischwerkzeugs (13) ausgebildet ist.

8. Mischvorrichtung nach Anspruch 7, **dadurch gekennzeichnet, dass** der Mischwerkzeug (13) über gegenüber seiner Mischwerkzeugnabe (15) abklappbare Flügel (14, 14.1) verfügt, die in ihrer Gebrauchsstellung an einem Anschlag der Werkzeugnabe (15) anliegen.

9. Mischvorrichtungsanordnung mit einer Mischvorrichtung (1) nach einem der Ansprüche 1 bis 8 sowie mit einem ein Festkörpermischgut enthaltendes, eine oberseitige Öffnung (18) aufweisenden Mischbehälter (17), **dadurch gekennzeichnet, dass** der Mischbehälter (17) über vorderseitig zugängliche Absätze (20) verfügt, in die jeweils ein einer Anschlusseinrichtung (16, 16.1) der Mischvorrichtung (1) zugehöriges Kupplungsglied (22, 22.1) einschiebbar ist.

10. Anordnung nach Anspruch 9, **dadurch gekennzeichnet, dass** der Mischbehälter (17) in einem Mischbehältergestell (19) als Teil desselben gehalten ist und der Absatz als Aufnahme (21, 21.1) ausgebildet ist und die Aufnahme (21, 21.1) im Bereich des bei stehendem Mischbehälter (17) unteren Abschlusses desselben angeordnet ist.

## Claims

1. Mixing apparatus comprising a device (4) which is mounted such as to be able to pivot relative to a base frame (2) and which is intended for generating a flow of mix within a mixing container (17) which contains a solid mix and has an opening (18) at the top, said mix flow generating device (4) having a closure element (25') for closing the top opening(18) of the mixing container (17) and one or more connection means for connecting the mixing container (17), wherein the one or more connection means for connecting the mixing container (17) to the mix flow generating device (4) are arranged functionally separate from the closure element (25') and for this purpose the mix flow generating device (4) has a connection device comprising at least one coupling member (22, 22.1), and wherein the at least one coupling member (22, 22.1) can be connected to the mixing container (17) at a distance from the top opening region thereof, **characterised in that** the closure element (25') is designed to engage in the top opening(18) of the mixing container (17) and carries a seal (27'), provided as an inflatable seal, for acting radially against the inner side of the top opening(18) of the mixing container (17).

2. Mixing apparatus according to claim 1, **characterised in that** the connection device comprises two connection arms (16, 16.1), each having a coupling member (22, 22.1) which can be moved by an actuator (24, 24.1).

3. Mixing apparatus according to claim 2, **characterised in that** a spindle drive or a tension rod (23, 23.1) is in each case provided as the actuator.

4. Mixing apparatus according to one of claims 1 to 3, **characterised in that** the closure element (25') has a smaller diameter than an external diameter of the mixing container (17) which can be connected to the mix flow generating device (4).

5. Mixing apparatus according to claim 4, **characterised in that** the closure element (25') is designed to close a filling and cleaning opening of the mixing container (17) which is configured as a top opening(18).

6. Mixing apparatus according to one of claims 1 to 5, **characterised in that** the mix flow generating device (4) has a motor-driven mixing tool (13) which is driven by a shaft (12) that passes through the closure element (25').

7. Mixing apparatus according to claim 6, **characterised in that** the mixing tool is designed in the manner of a mixing tool (13).

8. Mixing apparatus according to claim 7, **characterised in that** the mixing tool (13) has wings (14, 14.1) which can be folded down relative to its mixing tool hub (15), said wings bearing in their use position against a stop of the tool hub (15).

9. Mixing apparatus arrangement comprising a mixing apparatus (1) according to one of claims 1 to 8 and comprising a mixing container (17) which contains a solid mix and has an opening (18) at the top, **characterised in that** the mixing container (17) has recesses (20) which are accessible from the front and into which there can be pushed in each case a coupling member (22, 22.1) associated with the connection device (16, 16.1) of the mixing apparatus (1).

10. Arrangement according to claim 9, **characterised in that** the mixing container (17) is held in a mixing container frame (19) as part of the same and the recess is formed as a slot (21, 21.1) and the slot (21, 21.1) is arranged in the region of the lower end of the mixing container (17) in the upright position of the latter.

## Revendications

1. Dispositif de mélange comprenant un équipement (4) logé de façon basculante par rapport à un châssis de base (2) destiné à produire un flux de mélange à l'intérieur d'une cuve de mélange (17) présentant une ouverture (18) sur le haut, contenant une matière solide à mélanger, lequel équipement (4) pour générer un flux de mélange dispose d'un élément de fermeture (25') pour fermer l'ouverture (18) sur le haut de la cuve de mélange (17) ainsi que d'un ou de plusieurs éléments de raccordement pour raccorder la cuve de mélange (17), le ou les éléments de raccordement pour raccorder la cuve de mélange (17) à l'équipement (4) pour générer un flux de mélange étant disposés de façon fonctionnellement séparée de l'élément de fermeture (25') et qu'à cet effet, l'équipement (4) pour générer un flux de mélange comporte au moins un équipement de raccordement présentant au moins une pièce de couplage (22, 22.1) et laquelle au moins une pièce de couplage (22, 22.1) pouvant être raccordée à distance de la zone d'ouverture sur le haut de la cuve de mélange (17), **caractérisé en ce que** l'élément de fermeture (25') est conformé pour s'engager dans l'ouverture (18) sur le haut de la cuve de mélange (17) et porte une bague d'étanchéité (27') dont l'effet d'étanchéité est activable, destiné à agir radialement contre l'intérieur de l'ouverture (18) sur le haut de la cuve de mélange (17).

2. Dispositif de mélange selon la revendication 1 **caractérisé en ce que** l'équipement de raccordement comprend deux bras de raccordement (16, 16.1) chacun avec une pièce de couplage (22, 22.1) qui peut être mise en mouvement par un acteur (24, 24.1).

3. Dispositif de mélange selon la revendication 2 **caractérisé en ce qu'**il est prévu en tant qu'acteur un entraînement à broche ou une barre de serrage (23, 23.1).

4. Dispositif de mélange selon l'une des revendications 1 à 3 **caractérisé en ce que** l'élément de fermeture (25') présente un diamètre plus faible que le diamètre extérieur de la cuve de mélange (17) raccordable à l'équipement (4) pour générer un flux de mélange.

5. Dispositif de mélange selon la revendication 4 **caractérisé en ce que** l'élément de fermeture (25') destiné à fermer une ouverture de remplissage et de nettoyage de la cuve de mélange (17) est conformé en ouverture (18) sur le haut.

6. Dispositif de mélange selon l'une des revendications 1 à 5 **caractérisé en ce que** l'équipement (4) pour générer un flux de mélange présente un outil de mélange (13) motorisé et entraîné par un arbre (12) traversant l'élément de fermeture (25').

7. Dispositif de mélange selon la revendication 6 **caractérisé en ce que** l'outil de mélange est conformé à la manière d'un outil de mélange (13).

8. Dispositif de mélange selon la revendication 7 **caractérisé en ce que** l'outil de mélange (13) dispose par rapport à son moyeu (15) d'outil de mélange des ailettes (14, 14.1) rabattables, qui, dans leur position d'utilisation, sont en contact avec une butée du moyeu (15) d'outil de mélange.

9. Agencement de dispositif de mélange comprenant un dispositif de mélange (1) selon l'une des revendications 1 à 8 ainsi qu'une cuve de mélange (17) présentant une ouverture (18) sur le haut, contenant un solide à mélanger, **caractérisé en ce que** la cuve de mélange (17) dispose d'épaulements (20) accessibles par l'avant, sur lesquels il est possible de glisser respectivement une pièce de couplage (22, 22.1) correspondant à l'équipement de raccordement (16, 16.1) du dispositif de mélange (1).

10. Agencement selon la revendication 9 **caractérisé en ce que** la cuve de mélange (17) est maintenue dans un châssis (19) de mélangeur faisant partie de ce dernier et l'épaulement est conformé en support (21.21.1) et le support (21, 21.1) est disposé au niveau de l'extrémité inférieure de la cuve de mélange (17) debout.
